# EUROPÄISCHE PATENTSCHRIFT

(11) **EP 2 035 635 B1**
(45) Veröffentlichungstag und Bekanntmachung des Hinweises auf die Patenterteilung: **19.01.2011**
(21) Anmeldenummer: 07726075.0
(22) Anmeldetag: 19.06.2007
(51) Int. Cl.: E04B 9/16

(54) **VERBINDUNGSELEMENT FÜR C-PROFILE MIT AUSGLEICHSMITTEL UND ANORDNUNG**
CONNECTING ELEMENT FOR C-SHAPED PROFILED MEMBERS, COMPRISING A COMPENSATING MEANS, AND ARRANGEMENT
ÉLÉMENT D'ASSEMBLAGE POUR PROFILÉS EN C PRÉSENTANT UN MOYEN DE COMPENSATION ET ENSEMBLE ASSOCIÉ

(30) Priorität: 20.06.2006 DE 202006009764 U
(43) Veröffentlichungstag der Anmeldung: 18.03.2009
(73) Patentinhaber: Richter-System GmbH & Co. KG, 64347 Griesheim (DE)
(72) Erfinder: KNAUF, Alfons, Jean, 64347 Griesheim (DE)
(74) Vertreter: Reiser, Tonio Andreas
(86) Internationale Anmeldenummer: PCT/EP2007/005382
(87) Internationale Veröffentlichungsnummer: WO 2007/147557

(56) Entgegenhaltungen:
- EP-A- 1 413 692
- DE-U1- 29 822 806
- DE-U1-202006 005 678

## Beschreibung

Die Erfindung betrifft einen Kreuzverbinder für den Trockenbau zum Verbinden kreuzweise übereinander angeordneter Profile, umfassend zwei Schenkel mit Rastmitteln und einen die Schenkel verbindenden Stützabschnitt, wobei die Schenkel an einem Übergangsbereich vom Stützabschnitt abragen. Die Erfindung betrifft des weiteren eine Anordnung, welche C-Profile und einen Kreuzverbinder umfasst.

Verbindungselemente und Anordnungen der genannten Art sind aus dem Stand der Technik bereits bekannt. Solche Verbindungselemente werden im Trockenbau eingesetzt, um Profile unterschiedlicher Art miteinander zu verbinden. Häufig werden Profile aus Blech im Trockenbau eingesetzt. Aus der DIN 18 182 (Teil 1) in der Fassung vom Januar 1987 sind z.B. diverse Profiltypen bekannt, welche im Trockenbau eingesetzt werden können.

Bei der Montage der Profile werden die Profile kreuzweise übereinander gelegt und mit einem als Kreuzverbinder bezeichneten Verbindungselement verbunden. Auf diese Weise werden Trockenbau-Konstruktionen errichtet, die eine Vielzahl von Profilabschnitten aufweisen und ein Tragwerk ausbilden.

Die verwendeten Profile und Verbindungselemente sind jedoch nicht in optimaler Weise aufeinander abgestimmt, sodass die Profile oftmals nur lose aneinander liegen. Dies hängt damit zusammen, dass die Schenkelabschnitte der Profile nicht immer eine identische Länge aufweisen. Wenn die Schenkel des Verbindungselements etwas länger sind als die Schenkelabschnitte eines zugehörigen Profils, können sich Spalte und Zwischenräume zwischen dem Stützabschnitt des Verbindungselements und dem Bodenabschnitt eines Profils oder den Schenkelabschnitten eines Profils ausbilden. Dies führt zu einer losen und relativ instabilen Anlage der Profile. Die Folge sind Tragwerke aus Profilen, die schon bei geringen Erschütterungen zum Klappern neigen und in sich nicht in dem gewünschten Maße stabil sind.

Aus der DE 20 2006 005 678 U1 ist ein Direktabhänger bekannt, mit dem beispielsweise C-Profile in einer gewünschten Höhe an einer Decke befestigt werden können. Zur Reduzierung der Schallübertragung ist der Direktabhänger mit einem elastischen Dämpfungselement versehen.

Die EP 1 413 692 A1 zeigt einen Kreuzverbinder, der zur sicheren Anbindung der zu verbindenden Profile mit Federzungen versehen ist, die sich nach erfolgter Montag mit Vorspannung an die Profile anlegen.

Der Erfindung liegt daher die Aufgabe zugrunde, ein Verbindungselement der eingangs genannten Art derart auszugestalten und weiterzubilden, dass eine stabilere Verbindung der Profile erreicht wird.

Erfindungsgemäß wird die voranstehende Aufgabe mit den Merkmalen des Anspruchs 1 gelöst.

Danach ist ein Kreuzverbinder der eingangs genannten Art **dadurch gekennzeichnet, dass** dem Stützabschnitt zumindest im Übergangsbereich ein komprimierbares Ausgleichsmittel zugeordnet ist.

In erfindungsgemäßer Weise ist zunächst erkannt worden, dass die gattungsbildenden Verbindungselemente im Hinblick auf den Einsatz im Trockenbau erhebliche Nachteile aufweisen. Des weiteren ist erkannt worden, dass dies mit zwangsläufig auftretenden Fertigungstoleranzen zusammenhängt. Schließlich ist erkannt worden, dass durch Vorsehen eines Ausgleichsmittels auf überraschend einfache Weise die Probleme des Standes der Technik überkommen werden können. Durch das Ausgleichsmittel ist es möglich, Spalte und Zwischenräume, die sich aufgrund von Fertigungstoleranzen zwischen Profil und Verbindungselement ergeben, wirksam zu kompensieren. Durch Anwendung von Ausgleichsmitteln ist es möglich Profile nahezu spielfrei aneinander zu legen und die Stabilität eines Profiltragwerks insgesamt zu erhöhen. Insoweit ist es möglich, Profile unterschiedlicher Art problemlos unter Verwendung eines Ausgleichsmittels gebrauchstauglich zu verbinden. Ganz konkret ist auch erkannt worden, dass Ausgleichsmittel, welche im Übergangsbereich angeordnet sind, direkt an Tragrädern beziehungsweise Schenkelabschnitten von Profilen anlegbar sind. Der Monteur muss daher nicht dafür Sorge tragen, dass ein Profil in einer bestimmten Orientierung an ein anderes angelegt wird. Folglich ist die genannte Aufgabe gelöst.

Das Ausgleichsmittel ist komprimierbar und kann elastisch deformierbar ausgestaltet sein. Ein komprimierbares Ausgleichsmittel erlaubt die Kompensierung unterschiedlicher Spalt- und Zwischenraumgrößen zwischen einem Verbindungselement und dem Profil. Die elastische Deformierbarkeit stellt sicher, dass ein Verbindungselement auftretende Bewegungen kompensiert, ohne dass das Ausgleichsmittel ausgetauscht werden muss. Des weiteren können komprimierbare und deformierbare Ausgleichsmittel zur Körperschallentkoppelung beitragen.

Zumindest ein Ausgleichsmittel könnte als flächige Lage ausgestaltet sein. Diese Ausgestaltung erlaubt vorteilhaft die Auskleidung eines flächigen Stützabschnitts mit einem einzigen Ausgleichsmittel.

Zumindest ein Ausgleichsmittel könnte als Streifen ausgestaltet sein. Diese Ausgestaltung erlaubt, einem Verbindungselement zwei unterschiedliche Ausgleichsmittel zuzuordnen. Vor diesem Hintergrund ist denkbar, dass ein dickerer und ein dünnerer Streifen am Kreuzverbinder angeordnet werden. Durch diese konkrete Ausgestaltung ist es möglich Spalte und Zwischenräume zu kompensieren, welche Zonen unterschiedlicher Breite aufweisen.

Zumindest ein Ausgleichsmittel könnte einen Übergangsbereich auskleiden, der zwischen einem Schenkel und dem Stützabschnitt gebildet wird. Bei dieser Ausgestaltung könnte das Ausgleichsmittel einen Winkelbereich überdecken beziehungsweise selbst als Winkelelement ausgebildet sein. Des weiteren ist denkbar, dass das Ausgleichsmittel einen bogenförmigen Abschnitt auskleidet. Durch diese konkrete Ausgestaltung ist es möglich, nicht nur unterschiedliche Höhen der Schenkelabschnitte des Profils auszugleichen, sondern auch unterschiedliche Breiten dessen Bodenabschnitts. Vor diesem Hintergrund ist auch denkbar, das Ausgleichsmittel zur Körperschallentkoppelung einzusetzen.

Zumindest ein Ausgleichsmittel könnte aus einem elastomeren Werkstoff gefertigt sein. Elastomere Werkstoffe zeichnen sich durch eine vorteilhafte elastische Deformierbarkeit aus und sind insoweit mehrfach verwendbar.

Zumindest ein Ausgleichsmittel könnte aus Schaumstoff gefertigt sein. Schaumstoffe zeichnen sich durch eine besonders hohe Komprimierbarkeit aus und können daher unterschiedlich große Spalte und Zwischenräume problemlos und ohne Kraftaufwand ausgleichen.

Zumindest ein Ausgleichsmittel könnte aus einem textilen Material gefertigt sein. Vor diesem Hintergrund ist denkbar, dass das textile Material als Filz oder Vliesstoff ausgestaltet ist. Diese Werkstoffe sind besonders kostengünstig und stabil. Des weiteren zeigen textile Materialien eine hohe Brandschutztauglichkeit, wenn diese nämlich aus Materialien gefertigt sind, die den entsprechenden Brandschutzklassen genügen.

Zumindest ein Ausgleichsmittel könnte selbstklebend ausgestaltet sein. Diese konkrete Ausgestaltung erlaubt das Anbringen eines Ausgleichsmittels direkt vor Ort. Der Monteur kann ganz in Abhängigkeit von den verarbeiteten Profilen und den auftretenden Spalten und Zwischenräumen Ausgleichsmittel unterschiedlicher Dicke aufkleben.

Die Schenkel könnten vom Stützabschnitt rechtwinklig abragen. Diese konkrete Ausgestaltung erlaubt die Anlage des Kreuzverbinders an C-Profile.

Die Schenkel und der Stützabschnitt könnten einstückig ausgebildet sein. Vor diesem Hintergrund ist denkbar, dass das Verbindungselement als Blech ausgestaltet ist, welches zwei Knickstellen aufweist. An den Knickstellen (bzw. Biegestellen) ragen die Schenkel ab, wobei zwischen den Knickstellen der Stützabschnitt vorliegt. Diese konkrete Ausgestaltung erlaubt eine kostengünstige Fertigung des Verbindungselements. Das Verbindungselement könnte vor diesem Hintergrund des weiteren mit Ausnehmungen und Aussparungen versehen sein, durch die Befestigungsmittel wie Schrauben hindurchführbar sind. Diese konkrete Ausgestaltung erlaubt eine besonders feste Anlage eines Kreuzverbinders an einem Profil.

Die Rastmittel des Kreuzverbinders könnten als zackenförmige Nasen ausgestaltet sein. Diese konkrete Ausgestaltung erlaubt das Eingreifen der Rastmittel in Umbördelungen oder umgebogene Bereiche der Schenkelabschnitte eines Profils.
Vorteilhafterweise ist das Ausgleichsmittel auf der den Schenkeln zugewandten Seite des Stützabschnitts angeordnet.

Die eingangs genannte Aufgabe wird des weiteren durch eine Anordnung mit den Merkmalen des Anspruchs 14 gelöst.

Nach Anspruch 14 umfasst eine Anordnung mindestens zwei C-Profile, welche zwei durch einen Bodenabschnitt verbundene Schenkelabschnitte mit sich in Längsrichtung erstreckenden, umgebogenen Tragrändern aufweisen. Die C-Profile sind durch einen Kreuzverbinder, wie es bisher beschrieben wurde, miteinander verbunden, wobei dessen Rastmittel mit den Tragrändern in Eingriff bringbar sind und der Stützabschnitt das Ausgleichsmittel zwischen sich und dem C-Profil einschließt.

Eine Anordnung dieser Ausgestaltung zeichnet sich durch eine besonders hohe Stabilität aus und neigt bei Erschütterungen nicht zum Klappern, da die Ausgleichsmittel die Profile hinreichend fest aneinander festlegen. Des weiteren ist eine Körperschallentkoppelung realisierbar.

Um Wiederholungen zu vermeiden, sei in Bezug auf die weiteren Vorteile der Anordnung auf die Ausführungen zum Verbindungselement als solchem verwiesen.

Das Ausgleichsmittel könnte an den Tragrädern und dem Stützabschnitt anliegen. Diese konkrete Ausgestaltung erlaubt die Anlage des Bodenabschnitts eines Profils an die Schenkelabschnitte eines anderen.

Das Ausgleichsmittel könnte am Bodenabschnitt und dem Stützabschnitt anliegen. Bei dieser Ausgestaltung ist vorteilhaft realisiert, dass die Schenkelabschnitte eines Profils an den Schenkelabschnitten eines anderen Profils aufliegen.

Die C-Profile könnten einen rechten Winkel einschließen. Diese Ausgestaltung erlaubt eine besonders kostengünstige Fertigung des Kreuzverbinders und der Profile.

Weitere Ziele, Merkmale, Vorteile und Anwendungsmöglichkeiten der vorliegenden Erfindung ergeben sich aus der nachfolgenden Beschreibung von Ausführungsbeispielen anhand der Zeichnungen. Dabei bilden alle beschriebenen und/oder bildlich dargestellten Merkmale für sich oder in beliebiger Kombination den Gegenstand der Erfindung, auch unabhängig von der Zusammenfassung in einzelnen Ansprüchen oder deren Rückbeziehung.

In der Zeichnung zeigen
- Fig. 1: ein Verbindungselement mit einem flächigen Ausgleichsmittel und zwei Profile,
- Fig. 2: das Verbindungselement nach Fig. 1 in einer Seitenansicht,
- Fig. 3: die Anordnung gemäß Fig. 1 in einer Seitenansicht,
- Fig. 4: eine Anordnung mit einem Verbindungselement, welchem streifenförmige Ausgleichsmittel zugeordnet sind,
- Fig. 5: das Verbindungselement gemäß Fig. 4 in einer Seitenansicht und
- Fig. 6: die Anordnung gemäß Fig. 4 in einer Seitenansicht.

Fig. 1 zeigt ein Verbindungselement 1 umfassend zwei Schenkel 2 mit Rastmitteln 3 und einen die Schenkel 2 verbindenden Stützabschnitt 4. Dem Stützabschnitt 4 ist ein Ausgleichsmittel 5 zugeordnet. Fig. 1 ist des weiteren zu entnehmen, dass das Verbindungselement 1 zwei Profile 8 unter einem rechten Winkel miteinander verbindet. Die Profile 8 sind als C-Profile ausgestaltet und weisen jeweils einen Bodenabschnitt 9 auf. Der Bodenabschnitt 9 verbindet zwei Schenkelabschnitte 10, die mit sich entlang des Profils erstreckenden, umgebogenen, nach innen weisenden Tragrändern 11 versehen sind. Die Rastmittel 3 des Verbindungselements 1 sind mit den Tragrändern 11 in Eingriff gebracht. Die Rastmittel 3 untergreifen beziehungsweise hintergreifen die umgebogenen Tragränder 11. Das Verbindungselement 1 ist als Kreuzverbinder ausgestaltet. Dem Stützabschnitt 4 ist zumindest im Übergangsbereich 6 ein Ausgleichsmittel 5 zugeordnet. Die Schenkel 2 ragen an einem Übergangsbereich 6 vom Stützabschnitt 4 ab und weisen Ausnehmungen 2a auf, durch die z.B. Schrauben hindurchführbar sind.

Das Ausgleichsmittel 5 liegt an den Tragrändern 11 und dem Stützabschnitt 4 des Verbindungselements 1 an.

Fig. 2 zeigt das Verbindungselement 1 in einer Seitenansicht. Das Verbindungselement 1 weist ein Ausgleichsmittel 5 auf, welches komprimierbar und/oder elastisch deformierbar ist. Das Ausgleichsmittel 5 ist als flächige Lage ausgestaltet, welche den gesamten Innenbereich des Stützabschnitts 4 bedeckt.

Fig. 3 zeigt die Anordnung gemäß Fig. 1 in einer Seitenansicht. Man erkennt aus Fig. 3, dass das Ausgleichsmittel 5 als flächige Lage ausgestaltet ist, welche am Stützabschnitt 4 vollflächig anliegt. Das Ausgleichsmittel 5 liegt zwischen Stützabschnitt 4 und den Tragrändern 11 eines Profils 8 an. Man erkennt, dass das Profil 8 längs verlaufende Sicken 8a aufweist, welche sowohl den Schenkelabschnitten 10 als auch dem Bodenabschnitt 9 zugeordnet sind.

Fig. 4 zeigt eine Anordnung, welche zwei Profile 8 umfasst. Die Profile 8 sind unter einem rechten Winkel aneinander gelegt. Das Verbindungselement 1 weist ein Ausgleichsmittel 5 auf, welches als Streifen ausgebildet ist. Dabei liegt der Streifen auf dem umgebogenen Tragrand 11 des Profils 8 auf. Aus Fig. 4 ist des weiteren erkennbar, dass die Rastmittel 3 des Verbindungselements 1 als zackenförmige Nasen 7 ausgestaltet sind.

Aus Fig. 4 ist des weiteren erkennbar, dass das Ausgleichsmittel 5 zwei Streifen umfasst. Dabei liegt jeder Streifen auf einem umgebogenen Tragrand 11 auf.

Aus Fig. 4 ist des weiteren erkennbar, dass das Verbindungselement 1 Ausnehmungen 2a aufweist, durch die z.B. Schrauben hindurchführbar sind.

Fig. 5 zeigt das Verbindungselement 1 gemäß Fig. 4 in einer Seitenansicht. Aus Fig.5 ist erkennbar, dass dem Stützabschnitt 4 zwei Ausgleichsmittel 5 in Form von Streifen zugeordnet sind. Dabei sind die Streifen in dem zwischen Schenkel 2 und Stützabschnitt 4 gebildeten Winkel angeordnet und zwar derart, dass sie einerseits an der Innenfläche des Stützabschnitts 4 und andererseits an der Innenfläche der Schenkel 2 anliegen.

Fig. 6 zeigt die Anordnung gemäß Fig. 4 in einer Seitenansicht. Aus Fig. 6 ist erkennbar, dass die nach innen umgebogenen Tragränder 11 des Profils 8 auf den streifenförmigen Ausgleichsmitteln 5 anliegen und diese an den Stützabschnitt 4 des Verbindungselements 1 andrücken.

Aus allen Figuren geht hervor, dass die Schenkel 2 des Verbindungselements 1 vom Stützabschnitt 4 rechtwinklig abragen und die Schenkel 2 und der Stützabschnitt 4 einstückig ausgebildet sind. Das Verbindungselement 1 und die Profile 8 sind aus Blech gefertigt. Bei dem Blech handelt es sich um verzinktes Stahlblech. Die Materialstärke des Bleches beträgt vorteilhafterweise zwischen 0,2 und 2,0 mm, insbesondere zwischen 0,6 und 1,0 mm. Die genannten Materialstärken gelten sowohl für das Verbindungselement 1 als auch für die Profile 8.

Das Ausgleichsmittel 5 kann insbesondere aus einem komprimierbaren und/oder elastischen deformierbaren Material bestehen. Verwendet werden können insbesondere ein Elastomer (z.B. Gummi), Schaumstoffe oder textile Materialien, wie zum Bespiel Filz. Die Figuren zeigen dabei ein nur in geringem Umfang deformierbares Material. Entsprechend drücken sich die Tragränder 11 nicht oder nur in geringem Umfang in das Ausgleichsmittel hinein. Es kann jedoch auch ein weicheres Material verwendet werden. Die Tragränder 11 können sich dann in einem größeren Umfang als dargestellt in das Material des Ausgleichsmittels hineindrücken. Wird dabei ein elastisches Material für das Ausgleichsmittel 5 verwendet, werden das Verbindungselement 1 und die Profile 8 unter elastischer Vorspannung zueinander in Position gehalten.

Die Ausgleichsmittel 5 können z.B. durch Kleben auf der den Schenkeln 2 zugewandten Seite des Stützabschnitts 4 festgelegt und einfach fixiert werden.

Die dargestellten Verbindungselemente 1 und die Profile 8 eignen sich besonders für den Trockenbau und können beispielsweise zur Erstellung eines Tragwerks einer Deckenkonstruktion eingesetzt werden.

Hinsichtlich weiterer vorteilhafter Ausgestaltungen und Weiterbildungen der erfindungsgemäßen Lehre wird einerseits auf den allgemeinen Teil der Beschreibung und andererseits auf die Ansprüche verwiesen.

### Bezugszeichenliste

- 1: Verbindungselement
- 2: Schenkel
- 2a: Ausnehmungen
- 3: Rastmittel
- 4: Stützabschnitt
- 5: Ausgleichsmittel
- 6: Übergangsbereich
- 7: Nasen
- 8: Profile
- 8a: Sicken
- 9: Bodenabschnitt
- 10: Schenkelabschnitt
- 11: Tragrand

## Patentansprüche

1. Kreuzverbinder (1) für den Trockenbau zum Verbinden von kreuzweise übereinander angeordneten Profilen, umfassend zwei Schenkel (2) mit Rastmitteln (3) und einen die Schenkel (2) verbindenden Stützabschnitt (4), wobei die Schenkel (2) an einem Übergangsbereich (6) vom Stützabschnitt (4) abragen, **dadurch gekennzeichnet, dass** dem Stützabschnitt (4) zumindest im Übergangsbereich (6) ein komprimierbares Ausgleichsmittel (5) zugeordnet ist.

2. Kreuzverbinder nach Anspruch 1, **dadurch gekennzeichnet, dass** das Ausgleichsmittel (5) elastisch deformierbar ist.

3. Kreuzverbinder nach Anspruch 1 oder 2, **dadurch gekennzeichnet, dass** zumindest ein Ausgleichsmittel (5) als flächige Lage ausgestaltet ist.

4. Kreuzverbinder nach einem der Ansprüche 1 bis 3, **dadurch gekennzeichnet, dass** zumindest ein Ausgleichsmittel (5) als Streifen ausgestaltet ist.

5. Kreuzverbinder nach einem der Ansprüche 1 bis 4, **dadurch gekennzeichnet, dass** zumindest ein Ausgleichsmittel (5) den Übergangsbereich (6) auskleidet, der zwischen einem Schenkel (2) und dem Stützabschnitt (4) gebildet wird.

6. Kreuzverbinder nach einem der Ansprüche 1 bis 5, **dadurch gekennzeichnet, dass** zumindest ein Ausgleichsmittel (5) aus einem elastomeren Werkstoff, insbesondere Gummi, gefertigt ist.

7. Kreuzverbinder nach einem der Ansprüche 1 bis 6, **dadurch gekennzeichnet, dass** zumindest ein Ausgleichsmittel (5) aus Schaumstoff gefertigt ist.

8. Kreuzverbinder nach einem der Ansprüche 1 bis 7, **dadurch gekennzeichnet, dass** zumindest ein Ausgleichsmittel (5) aus einem textilen Material gefertigt ist

9. Kreuzverbinder nach einem der Ansprüche 1 bis 8, **dadurch gekennzeichnet, dass** zumindest ein Ausgleichsmittel (5) selbstklebend ausgestaltet ist.

10. Kreuzverbinder nach einem der Ansprüche 1 bis 9, **dadurch gekennzeichnet, dass** die Schenkel (2) vom Stützabschnitt (4) rechtwinklig abragen.

11. Kreuzverbinder nach einem der Ansprüche 1 bis 10, **dadurch gekennzeichnet, dass** die Schenkel (2) und der Stützabschnitt (4) einstückig ausgebildet sind.

12. Kreuzverbinder nach einem der Ansprüche 1 bis 11, **dadurch gekennzeichnet, dass** die Rastmittel (3) als zackenförmige Nasen (7) ausgestaltet sind.

13. Kreuzverbinder nach einem der Ansprüche 1 bis 12, **dadurch gekennzeichnet, dass** das Ausgleichsmittel (5) auf der den Schenkeln (2) zugewandten Seite des Stützabschnitts (4) angeordnet ist.

14. Anordnung, umfassend mindestens zwei C-Profile (8), welche zwei durch einen Bodenabschnitt (9) verbundene Schenkelabschnitte (10) mit sich in Längsrichtung erstreckenden, umgebogenen Tragrändern (11) aufweisen, wobei die C-Profile (8) kreuzweise übereinander angeordnet und durch einen Kreuzverbinder (1) nach einem der voranstehenden Ansprüche miteinander verbunden sind, wobei dessen Rastmittel (3) mit den Tragrändern (11) in Eingriff bringbar sind und der Stützabschnitt (4) das Ausgleichsmittel (5) zwischen sich und dem C-Profil (8) einschließt.

15. Anordnung nach Anspruch 14, **dadurch gekennzeichnet, dass** das Ausgleichsmittel (5) an den Tragrändern (11) und dem Stützabschnitt (4) anliegt.

16. Anordnung nach Anspruch 14, **dadurch gekennzeichnet, dass** das Ausgleichsmittel (5) am Bodenabschnitt (9) und dem Stützabschnitt (4) anliegt.

17. Anordnung nach einem der Ansprüche 14 bis 16, **dadurch gekennzeichnet, dass** die C-Profile (8) einen rechten Winkel einschließen.

18. Anordnung nach einem der Ansprüche 14 bis 17, **dadurch gekennzeichnet, dass** durch das Ausgleichselement die C-Profile derart festgelegt sind, dass ein Klappern vermieden wird.

## Claims

1. Cross-connector (1) for dry construction for connecting profiles arranged crosswise over one another, comprising two legs (2) with latching means (3) and a supporting portion (4) connecting the legs (2), wherein the legs (2) project from the supporting portion (4) at a transition region (6), **characterized in that** the supporting portion (4) is assigned a compressible compensating means (5) at least in the transition region (6).

2. Cross-connector according to Claim 1, **characterized in that** the compensating means (5) is elastically deformable.

3. Cross-connector according to Claim 1 or 2, **characterized in that** at least one compensating means (5) is designed as a planar layer.

4. Cross-connector according to one of Claims 1 to 3, **characterized in that** at least one compensating means (5) is designed as a strip.

5. Cross-connector according to one of Claims 1 to 4, **characterized in that** at least one compensating means (5) lines the transition region (6), which is formed between a leg (2) and the supporting portion (4).

6. Cross-connector according to one of Claims 1 to 5, **characterized in that** at least one compensating means (5) is produced from an elastomeric material, in particular rubber.

7. Cross-connector according to one of Claims 1 to 6, **characterized in that** at least one compensating means (5) is produced from foam.

8. Cross-connector according to one of Claims 1 to 7, **characterized in that** at least one compensating means (5) is produced from a textile material.

9. Cross-connector according to one of Claims 1 to 8, **characterized in that** at least one compensating means (5) is designed to be self-adhesive.

10. Cross-connector according to one of Claims 1 to 9, **characterized in that** the legs (2) project from the supporting portion (4) at right angles.

11. Cross-connector according to one of Claims 1 to 10, **characterized in that** the legs (2) and the supporting portion (4) are designed in one piece.

12. Cross-connector according to one of Claims 1 to 11, **characterized in that** the latching means (3) are designed as tooth-shaped lugs (7).

13. Cross-connector according to one of Claims 1 to 12, **characterized in that** compensating means (5) is arranged on the side of the supporting portion (4) facing the legs (2).

14. Arrangement, comprising at least two C-profiles (8) which have two leg portions (10), connected by a base portion (9), with bent-over support edges (11) extending in the longitudinal direction, wherein the C-profiles (8) are arranged crosswise over one another and are connected to one another by a cross-connector (1) according to one of the preceding claims, wherein its latching means (3) can be brought into engagement with the support edges (11), and the supporting portion (4) encloses the compensating means (5) between itself and the C-profile (8).

15. Arrangement according to Claim 14, **characterized in that** the compensating means (5) bears on the support edges (11) and the supporting portion (4).

16. Arrangement according to Claim 14, **characterized in that** the compensating means (5) bears on the base portion (9) and the supporting portion (4).

17. Arrangement according to one of Claims 14 to 16, **characterized in that** the C-profiles (8) enclose a right angle.

18. Arrangement according to one of Claims 14 to 17, **characterized in that** the C-profiles are secured by the compensating element in such a way that rattling is avoided.

## Revendications

1. Elément d'assemblage en croix (1) destiné à la construction à sec pour l'assemblage de profilés disposés en croix l'un au-dessus de l'autre, comprenant deux ailes (2) avec des moyens d'encliquetage (3) et une partie d'appui (4) reliant les ailes (2), dans lequel les ailes (2) partent de la partie d'appui (4) dans une zone de transition (6), **caractérisé en ce qu'**un moyen de compensation compressible (5) est associé à la partie d'appui (4) au moins dans la zone de transition (6).

2. Elément d'assemblage en croix selon la revendication 1, **caractérisé en ce que** le moyen de compensation (5) est déformable élastiquement.

3. Elément d'assemblage en croix selon la revendication 1 ou 2, **caractérisé en ce qu'**au moins un moyen de compensation (5) se présente sous la forme d'une couche plate.

4. Elément d'assemblage en croix selon l'une quelconque des revendications 1 à 3, **caractérisé en ce qu'**au moins un moyen de compensation (5) se présente sous la forme de bandes.

5. Elément d'assemblage en croix selon l'une quelconque des revendications 1 à 4, **caractérisé en ce qu'**au moins un moyen de compensation (5) recouvre la zone de transition (6), qui est formée entre une aile (2) et la partie d'appui (4).

6. Elément d'assemblage en croix selon l'une quelconque des revendications 1 à 5, **caractérisé en ce qu'**au moins un moyen de compensation (5) est fabriqué en un matériau élastomère, en particulier en caoutchouc.

7. Elément d'assemblage en croix selon l'une quelconque des revendications 1 à 6, **caractérisé en ce qu'**au moins un moyen de compensation (5) est fabriqué en mousse.

8. Elément d'assemblage en croix selon l'une quelconque des revendications 1 à 7, **caractérisé en ce qu'**au moins un moyen de compensation (5) est fabriqué en un matériau textile.

9. Elément d'assemblage en croix selon l'une quelconque des revendications 1 à 8, **caractérisé en ce qu'**au moins un moyen de compensation (5) est autoadhésif.

10. Elément d'assemblage en croix selon l'une quelconque des revendications 1 à 9, **caractérisé en ce que** les ailes (2) partent à angle droit de la partie d'appui (4).

11. Elément d'assemblage en croix selon l'une quelconque des revendications 1 à 10, **caractérisé en ce que** les ailes (2) et la partie d'appui (4) sont réalisées d'un seul tenant.

12. Elément d'assemblage en croix selon l'une quelconque des revendications 1 à 11, **caractérisé en ce que** les moyens d'encliquetage (3) se présentent sous la forme d'ergots (7) en forme de dents.

13. Elément d'assemblage en croix selon l'une quelconque des revendications 1 à 12, **caractérisé en ce que** le moyen de compensation (5) est disposé sur le côté de la partie d'appui (4) tournée vers les ailes (2).

14. Ensemble, comprenant au moins deux profilés en C (8), qui présentent deux parties d'aile (10) reliées par une partie de fond (9) avec des bords porteurs repliés (11) s'étendant en direction longitudinale, dans lequel les profilés en C (8) sont disposés en croix l'un au-dessus de l'autre et sont assemblés l'un à l'autre au moyen d'un élément d'assemblage en croix (1) selon l'une quelconque des revendications précédentes, dans lequel les moyens d'encliquetage (3) de celui-ci peuvent être mis en prise avec les bords porteurs (11) et la partie d'appui (4) enferme le moyen de compensation (5) entre elle-même et le profilé en C (8).

15. Ensemble selon la revendication 14, **caractérisé en ce que** le moyen de compensation (5) est appliqué sur les bords porteurs (11) et sur la partie d'appui (4).

16. Ensemble selon la revendication 14, **caractérisé en ce que** le moyen de compensation (5) est appliqué sur la partie de fond (9) et sur la partie d'appui (4).

17. Ensemble selon l'une quelconque des revendications 14 à 16, **caractérisé en ce que** les profilés en C (8) forment un angle droit.

18. Ensemble selon l'une quelconque des revendications 14 à 17, **caractérisé en ce que** les profilés en C sont immobilisés par le moyen de compensation, de telle manière qu'un claquement soit évité.
